# EUROPÄISCHE PATENTSCHRIFT

(11) **EP 0 365 528 B1**
(45) Veröffentlichungstag und Bekanntmachung des Hinweises auf die Patenterteilung: **30.10.1991**
(21) Anmeldenummer: 88902799.1
(22) Anmeldetag: 30.03.1988
(51) Int. Cl.: F02D 31/00

(54) **SYSTEM ZUR EINSTELLUNG DES DROSSELKLAPPENWINKELS**
SYSTEM FOR ADJUSTING THE THROTTLE VALVE ANGLE
SYSTEME POUR REGLER L'ANGLE DE LA SOUPAPE D'ETRANGLEMENT

(30) Priorität: 19.06.1987 DE 3720255
(43) Veröffentlichungstag der Anmeldung: 02.05.1990
(73) Patentinhaber: ROBERT BOSCH GMBH, 70442 Stuttgart (DE)
(72) Erfinder: ARNOLD, Herbert, D-7147 Eberdingen (DE); HORBELT, Michael, D-7143 Kleinglattbach (DE); JAUTELAT, Rüdiger, D-7146 Tamm (DE); WERNER, Peter, D-7135 Wiernsheim (DE); MEZGER, Manfred, D-7145 Markgröningen (DE); PLAPP, Günther, D-7024 Filderstadt 1 (DE)
(86) Internationale Anmeldenummer: DE8800202
(87) Internationale Veröffentlichungsnummer: WO8810365

(56) Entgegenhaltungen:
- DE-A- 3 100 825
- DE-A- 3 322 240
- US-A- 4 452 200
- US-A- 4 508 076
- US-A- 4 611 560
- PATENT ABSTRACTS OF JAPAN; BAND 11; NR.120 (M-580)(2567); 15.APRIL 1987 & JP; A 61261637 (NISSAN MOTOR CO LTD) 19.NOVEMBER 1986

## Beschreibung

### Stand der Technik

Die Erfindung betrifft ein System zur Einstellung des Drosselklappenwinkels.

Die Erfindung geht dabei aus von der DE-OS 35 18 014, die ein Verfahren zur Regelung der Leerlaufdrehzahl einer Brennkraftmaschine über einen Leerlaufanschlag der Drosselklappe vorschlägt, dessen Position mittels eines Stellmotors über eine elektronische Steuereinrichtung in Abhängigkeit von Motortemperatur und von weiteren Parametern verändert wird. Dazu wird beim Anlegen der Drosselklappe an diesen Leerlaufanschlag eine Messung des Istwertes der Drehzahl durchgeführt und mit der zuletzt gemessenen und zwischengespeicherten Drehzahl verglichen, wobei bei Feststellung einer Differenz kleiner als ein vorgegebener Wert zwischen den beiden Werten und nach Ablauf einer vorgegebenen Zeitdauer mit einer sich nicht verändernden Differenz der Leerlaufanschlag der Drosselklappe durch den Stellmotor derart verändert wird, daß die Leerlaufdrehzahl die vorgebene Solldrehzahl erreicht.

Tritt bei einem derartigen System ein Störfall in den Ansteuerleitungen des Stellmotors auf, so ist es möglich, daß die Drosselklappe bis zu relativ großen Winkeln geöffnet werden kann, wodurch sich beträchtliche, unter Umständen sicherheitskritische Betriebsstörungen ergeben können. Ein solcher Störfall kann z. B. ein Kurzschluß einer der Motoransteuerleitungen eines digital, impulsgesteuerten Stellmotors gegen Batteriespannung oder Masse darstellen.

Um derartige Störungen feststellen zu können, schlägt die DE-OS 33 22 240 eine Sicherheitsnotlaufeinrichtung für den Leerlaufbetrieb von Kraftfahrzeugen mit digitalen Leerlauffüllungsregelungen vor. Dabei wird das Leerlaufstellglied von einem Mikrocomputer über eine Endstufenschaltung digital mit veränderlichem Tastverhältnis gesteuert. Die Bewegungsrichtung des Stellgliedes werden und damit seine Position durch zwei Ansteuerleitungen kontrolliert. Da Kurzschlüsse in dieser Ansteuerleitung eine definierte Steuerung des Stellgliedes zur Regelung der Leerlaufdrehzahl nicht mehr möglich machen, ist eine Sicherheitsüberwachung notwendig, die im vorliegenden Fall durch eine Rückführung dieser Ansteuersignale zum Mikrocomputer und anschließenden Vergleich mit der Position des Stellgliedes durchgeführt wird. Nachteil einer derartigen Überwachungseinrichtung ist der zusätzliche Schaltungsaufwand sowie die Belegung von Eingängen der Steuerung, die dann nicht mehr anderweitig benutzt werden können.

### Vorteile der Erfindung

Das System zur Einstellung des Drosselklappenwinkels mit den Merkmalen des Hauptanspruchs hat demgegebenüber den Vorteil, daß zur Erkennung des obengenannten Störfalles kein zusätzlicher Schaltungsaufwand erforderlich ist, da zur Überwachung des Leerlaufdrosselklappenwinkels die bestehenden Einrichtungen verwendet werden können. Die elektronische Steuereinheit erkennt infolge der sich trotz einer vorgegebenen Anzahl von Ansteuerversuchen des Stellmotors nicht verkleinernden Differenz zwischen gespeichertem und gemessenem Drosselklappenwinkel das Vorliegen eines Störfalles und kann Gegenmaßnahmen in Form einer Richtungsumkehr der Ansteuerung oder Anhalten der Stellmotorbetätigung einleiten.

Das erfindungsgemäße System ist in der Lage, sowohl Störfälle im Bereich des Leerlaufstellmotors und seiner Ansteuerung außerhalb als auch innerhalb des Leerlaufzustandes zu erkennen und entsprechende Gegenmaßnahmen zur Verbesserung der Funktionssicherheit der Leerlaufregelung einzuleiten.

Durch die Zwischenspeicherung früherer und aktueller Drosselklappenwinkel kann auch die Betätigung des Stellmotors überwacht werden, ob der Stellmotor den Leerlaufanschlag in die richtige Richtung, nämlich in die Richtung des Sollwertes, bewegt. Bei Betätigung des Stellmotors in die falsche Richtung kann sofort eine Richtungsumkehr eingeleitet werden.

Auch bei Feststellung einer Betätigung des Stellmotors trotz Ist-/Sollwertübereinstimmung ist es möglich, bei nicht zu verkleinernder Differenz den Stellmotor anzuhalten, daß die Ansteuerleitungen phasengleich verbunden werden. Um eine schnelle Durchführung zu ermöglich, kann die Ist-/Sollwertabfrage zyklisch mit hoher Frequenz erfolgen.

### Zeichnung

Die Erfindung wird nachfolgend anhand eines in der Zeichnung dargestellten Ausführungsbeispieles näher erläutert. Es zeigen:
Figur 1 das Blockschaltbild eines Systems zur Einstellung des Leerlauf-Anschlags,
Figur 2 ein Drehzahl-Drosselklappenwinkel-Diagramm und
Figur 3 ein Flußdiagramm zur Erläuterung der Funktionsweise des Systems zur Einstellung des Drosselklappenwinkels.

Das in Figur 1 dargestellte Blockschaltbild enthält einen Stellmotor 1 zur Einstellung eines Leerlauf-Anschlages 2. Der Leerlauf-Anschlag 2 läßt sich in Pfeilrichtung a variieren. Am Leerlauf-Anschlag 2 liegt eine Drosselklappe 3 mit dem Drosselklappenwinkel α an.

Eine Motorsteuerung MS erhält an mehreren Steuereingängen Informationen über die Motortemperatur T, die Drehzahl n, den Drosselklappenwinkel α und über eine Signalleitung K die Information ob die Drosselklappe 3 an einem Kontakt 4 des Anschlages 2 anliegt.

Die Motorsteuerung MS hat Zugriff zu einem Speicher 5, in welchem Sollwerte und Istwerte von Drosselklappenwinkeln abgelegt sind. Über eine Motorsteuerung 6 und eine Endstufe 7 betätigt die Motorsteuerung MS den Stellmotor 1, um den Anschlag 2 in die jeweils erforderliche Stellung zu bringen.

Bei dem in Figur 2 dargestellten Diagramm sind zeitabhängig der Drosselklappenwinkel α und die Drehzahl n dargestellt. Die Stellung des Leerlauf-Anschlages ist durch senkrechte Pfeile S1 bis S5 angegeben. Die durchgezogenen Linien für Drehzahl n und Drosselklappenwinkel α zeigen die α-n-Abhängigkeit ausgehend vom Leerlauf zum Zeitpunkt t1 bis zum maximalen Drosselklappenwinkel α bei t2. Die unterbrochenen α-n-Linien geben dagegen den Fall an, wenn der Drosselklappenwinkel α zu einem Zeitpunkt t3 durch vollständige Rücknahme des Fußfahrgebers verringert wird.

Beim Öffnen des Drosselklappenwinkels ausgehend vom Zeitpunkt t1 verändert sich die Stellung des Leerlauf-Anschlages durch eine entsprechende Nachführung von der Stellung S1 in die Stellung S2, um beim plötzlichen Zurücknehmen des Fußfahrgebers kurzzeitig eine höhere Leerlaufdrehzahl einzustellen. Sobald die Drosselklappe in Zeitpunkt t4 am in der Stellung S2 befindlichen Leerlauf-Anschlag anliegt, wird dieser in Richtung der Stellung S1 verändert, da diese Stellung S1 den früher im Speicher 5 zwischengespeicherten Drosselklappenwinkel α1 repräsentiert. Das Zurückfahren des Leerlauf-Anschlages 2 in die Stellung S5, die der Stellung S1 entspricht, kann innerhalb eines Bruchteils einer Sekunde erfolgen.

Beim Anlegen der Drosselklappe 3 an den in der Stellung S2 befindlichen Leerlauf-Anschlag 2 wird der Kontakt 4 betätigt und dadurch eine Messung des Drosselklappenwinkels α 2 veranlaßt. Dieser Winkel α2 wird mit dem zuletzt gemessenen und zwischengespeicherten Drosselklappenwinkel α1 verglichen und da eine Differenz zwischen beiden Werten besteht bewegt der Stellmotor 1 den Leerlauf-Anschlag 2 in Richtung des zwischengespeicherten Drosselklappenwinkels α1. In der Stellung S5 hat der Leerlauf-Anschlag 2 den Drosselklappenwinkel α1 erreicht, so daß im Zeitpunkt t5 der Verstellvorgang des Leerlauf-Anschlages 2 abgeschlossen ist.

Würde sich bedingt durch eine Störung der Stellmotor 1 in die falsche Richtung bewegen, so könnte die Motorsteuerung MS aufgrund der zwischengespeicherten Drosselklappenwinkel erkennen, daß eine Störung vorliegt, da sich der Leerlauf-Anschlag 2 vom richtigen Drosselklappenwinkel α entfernt. Die Motorsteuerung MS könnte daraufhin die Betätigung des Stellmotors 1 unterbrechen oder eine Richtungsumkehr einleiten.

Der Sollwert für den Leerlauf-Anschlag ist im dargestellten Ausführungsbeispiel der Drosselklappenwinkel α1. Dieser Sollwert wird nur bei anliegender Drosselklappe 3 am Anschlag 2 bei geänderten Betriebsbedingungen durch die Motorsteuerung MS verändert. Wird ein neuer Sollwert angegeben, so kann die Motorsteuerung MS auch in diesem Fall überwachen, ob der Stellmotor 1 den Leerlauf-Anschlag 2 in die richtige Richtung bewegt, da beim Anlegen der Drosselklappe 3 die Stellung des Leerlauf-Anschlages 2 über den Drosselklappenwinkel α geprüft werden kann.

Anhand des in Figur 3 dargestellten Flußdiagramms wird die Funktion des erfindungsgemäßen Systems erläutert. Das in Figur 3 dargestellte Flußdiagramm umfaßt 16 Programmschritte P1 bis P16. Die Bearbeitung der Programmschritte erfolgt durch die Motorsteuerung MS (Figur 1) in einem festen Raster.

Im Programmschritt P1 wird zunächst festgestellt, ob Leerlaufbetrieb vorliegt. Ist dies nicht der Fall, so wird die für die Überwachung der Stellmotoransteuerung erforderlichen RAM-Zellen ZAEHLER und αDIFF, die im Speicher 5 abgelegt sind, definiert gesetzt. Dies erfolgt in den Programmschritten P2, P3.

In der RAM-Zelle ZAEHLER werden die Stellmotoransteuerimpulse gezählt, die sich in diesem Programm aufgrund erkannten Fehlverhaltens des Stellmotors ergeben haben. αDIFF enthält die Differenz zwischen dem zuletzt gemessenen und zwischengespeicherten Drosselklappenwinkel α1 und dem Drosselklappenwinkel α2.

Im Leerlaufbetrieb wird gemäß Programmschritt P4 ein Wert A im Speicher 5 zwischengespeichert, wobei der Wert A der Differenz zwischen α1 und dem aktuellen Drosselklappenwert α2 entspricht. Im Programmschritt P5 wird überprüft, ob der Inhalt von der RAM-Zelle ZAEHLER größer oder gleich dem Wert MAX1 ist. Der Wert MAX1 entspricht der maximalen Anzahl von Stellmotoransteuerversuchen mit der Vorgabe, die Differenz zwischen α1 und α2 zu verkleinern. Ist dieser Wert MAX1 noch nicht überschritten, erfolgt im Programmschritt P6 die Abfrage, ob der Betrag von A größer oder gleich einer Drosselklappenschwelle αSCHW ist. αSCHW repräsentiert einen Unempfindlichkeitsbereich, in dem keine Stellmotoransteuerung erfolgt. Befindet sind die neu berechnete und in A abgefragte Drosselklappendifferenz innerhalb dieser Schwelle, so wird im Programmschritt P16 der Wert A für das nächste Bearbeitungsraster nach αDIFF übertragen. Bei Überschreiten des Unempfindlichkeitsbereichs wird im Programmschritt P7 überprüft, ob sich der Betrag der aktuellen Differenz gegenüber dem Betrag der Differenz aus dem vorherigen Bearbeitungsraster, abgespeichert in αDIFF vergrößert hat. Sollte dies nicht der Fall sein, wird zum Programmschritt P16 gesprungen. Im anderen Fall wird im Programmschritt P8 der aktuelle Drosselklappenwert α1(i) mit dem Drosselklappenwert α1(i-1) aus dem letzten Bearbeitungsraster verglichen.

Durch diese Vorgehensweise wird ausgeschlossen, daß aufgrund des neuen Drosselklappenwertes α1 sich die Drosselklappendifferenz so verändert, daß fälschlicherweise eine Störung erkannt wird.

Bei Ungleichheit von α1(i) und α1(i-1) erfolgt die Programmfortführung bei Programmschritt P16. Bei Gleichheit wird der Stellmotor 1 im Programmschritt P9 so angesteuert, daß die Differenz zwischen α1 und α2 kleiner wird. Im Programmschritt P10 wird der Inhalt von ZAEHLER inkrementiert. Anschließend wird im Programmschritt P16 die neu berechnete Drosselklappendifferenz von A nach αDIFF übertragen. Wird im Programmschritt P5 festgestellt, daß der Inhalt von ZAEHLER größer oder gleich MAX1 ist, so wird bei P11 der Inhalt von ZAEHLER mit MAX2 verglichen. Die Differenz von MAX2 und MAX1 entspricht der maximalen Anzahl von Stellmotoransteuerimpulsen für den Ansteuermodus "Stoppen des Motors mit High-Potential".

Bei Gleichheit von ZAEHLER-Inhalt und MAX2 wird im Programmschritt P15 versucht, den Motor mit Low-Potential zu stoppen. Bevor das Programm zu diesem Ansteuermodus kommen konnte, wurde bereits MAX1 - mal versucht, den Motor so anzusteuern, daß die Differnez kleiner wird und (MAX2 - MAX1) - mal versucht, den Motor mit High-Potential zu stoppen.

Bei Ungleichheit von ZAEHLER und MAX2 wird im Programmschritt P12 zusätzlich geprüft, ob sich der Drosselklappenwinkel α2(i) gegenüber dem Drosselklappenwinkel α2(i-1) aus dem vorherigen Bearbeitungsraster geändert hat. Ist dieses nicht der Fall, kann davon ausgegangen werden, daß der Stellmotor steht und weiterhin bei Ansteuerung mit High-Potential stehen bleibt. Im anderen Fall wird der Inhalt von ZAEHLER zusätzlich inkrementiert.

## Patentansprüche

1. System zur Einstellung des Drosselklappenwinkels von Verbrennungsmotoren mittels einer elektronischen Steuereinrichtung, die den Drosselklappenwinkel in Abhängigkeit von der Stellung des Fußfahrgebers und von motorspezifischen Parametern wie Drehzahl, Temperatur oder dergleichen steuert und den Leerlaufanschlag für den Leerlaufdrosselklappenwinkel mittels eines Stellmotors einstellt, wobei beim Anlegen der Drosselklappe (3) an den Leerlaufanschlag (2) eine Messung des Istwertes des Drosselklappenwinkels (α2) erfolgt, wobei dieser Istwert mit dem im vorangegangenen Leerlauffall gemessenen und zwischengespeicherten Drosselklappenwinkel (α1) verglichen wird und bei Feststellung einer Differenz zwischen beiden Werten der Stellmotor (1) derart angesteuert wird, daß er den Leerlaufanschlag (2) in Richtung des zwischengespeicherten Drosselklappenwinkels (α1) bewegt, und daß bei sich nicht verkleinernder Differenz nach einer vorgegebenen, maximalen Anzahl von Stellmotoransteuerversuchen mit der Vorgabe, die Differenz zu verkleinern, der Stellmotor (1) angehalten wird.

2. System nach Anspruch 1, dadurch gekennzeichnet, daß bei am Leerlaufanschlag (2) anliegender Drosselklappe und trotz Ist-/Sollwertübereinstimmung sich verändernde Differenz eine Ansteuerung des Stellmotors mit der Vorgabe, die Differenz zu verkleinern, eingeleitet wird und nach einer vorgegebenen, maximalen Anzahl von Stellmotoransteuerversuchen mit der Vorgabe, diese Differenz zu verkleinern, der Stellmotor angehalten wird.

3. System nach den Ansprüchen 1 und 2, dadurch gekennzeichnet, daß die vorgegebene, maximale Anzahl von Stellmotoransteuerversuchen auch eine Umkehr der Bewegungsrichtung des Stellmotors umfassen.

4. System nach einem der vorhergehenden Ansprüche, dadurch gekennzeichnet, daß zum Anhalten des Stellmotors alle Ansteuerausgänge der elektronischen Steuereinrichtung phasengleich verbunden werden.

5. System nach einem der vorhergehenden Ansprüche, dadurch gekennzeichnet, daß der Ist-/Sollwertvergleich zyklisch mit hoher Frequenz erfolgt.

## Claims

1. System for adjusting the throttle-valve angle of internal combustion engines by means of an electronic control device which controls the throttle-valve angle as a function of the position of the accelerator pedal and of engine-specific parameters such as speed, temperature or the like and adjusts the idling stop for the idling throttle-valve angle by means of a servo motor, a measurement of the actual value of the throttle-valve angle (α2) being effected when the throttle valve (3) is placed against the idling stop (2), this actual value being compared with the temporarily stored throttle-valve angle (α1) measured in the preceding idling case and, if a difference between the two values is detected, the servo motor (1) being driven in such a way that it moves the idling stop (2) in the direction of the temporarily stored throttle-valve angle (α1), and in that, if the difference does not decrease after a predetermined maximum number of attempts to drive the servo motor with the requirement to reduce the difference, the servo motor (1) is stopped.

2. System according to Claim 1, characterised in that, if the throttle valve is resting against the idling stop (2) and the difference changes despite correspondence between the actual and the set point value, driving of the servo motor with the requirement to reduce the difference is initiated and, after a predetermined maximum number of attempts to drive the servo motor with the requirement to reduce this difference, the servo motor is stopped.

3. System according to Claims 1 and 2, characterised in that the predetermined maximum number of attempts to drive the servo motor also comprises a reversal of the direction of motion of the servo motor.

4. System according to one of the preceding claims, characterised in that to stop the servo motor all drive outputs of the electronic control device are connected in the same phase.

5. System according to one of the preceding claims, characterised in that the actual value/set point value comparison is carried out cyclically at a high frequency.

## Revendications

1. Système pour régler l'angle du papillon d'un moteur à combustion interne à l'aide d'une installation de commande électronique qui règle l'angle du papillon en fonction de la position de la pédale d'accélérateur et des paramètres spécifiques du moteur tels que sa vitesse de rotation, sa température ou analogue et on règle la butée de ralenti pour l'angle du papillon d'étranglement, au ralenti à l'aide d'un moteur de réglage, et en appliquant le papillon (3) contre la butée de ralenti (2), on mesure la valeur réelle de l'angle du papillon d'étranglement (α2), cette valeur réelle étant comparée avec celui du ralenti précédent et l'angle de papillon (α1) mis temporairement en mémoire et en ce que lorsqu'on constate une différence entre les deux valeurs, on commande le moteur de réglage (1) pour déplacer la butée de ralenti (2) dans le sens de l'angle de papillon (α1) mis en mémoire intermédiaire et en ce que lorsque la différence ne va pas en diminuant, après un nombre prédéterminé, maximum de tentatives de commande du moteur de réglage avec indication préalable de diminuer la différence, on arrête le moteur de réglage (1).

2. Système selon la revendication 1, caractérisé en ce qu'au cas où le papillon est appliqué contre la butée de ralenti (2) et que la différence entre la valeur réelle et la valeur de consigne varie pour coïncider, on commande le moteur de réglage avec pour mission de diminuer la différence et après un nombre maximum, prédéterminé de tentatives de commande du moteur de réglage avec pour mission de diminuer cette différence, on arrête le moteur de réglage.

3. Système selon l'une des revendications 1 et 2, caractérisé en ce que le nombre maximum prédéterminé de tentatives de commande du moteur de réglage englobe également une inversion du sens de mouvement du moteur de réglage.

4. Système selon l'une des revendications précédentes, caractérisé en ce qu'en arrêtant le moteur de réglage, on relie toutes les sorties de commande de l'installation de commande électronique avec identité des phases.

5. Système selon l'une des revendications précédentes, caractérisé en ce que la comparaison entre la valeur réelle et la valeur de consigne est effectuée de manière cyclique à haute fréquence.
